# FASCICULE DE BREVET EUROPEEN

(11) **EP 2 721 366 B1**
(45) Date de publication et mention de la délivrance du brevet: **12.08.2015**
(21) Numéro de dépôt: 12731119.9
(22) Date de dépôt: 06.06.2012
(51) Int. Cl.: F42B 7/08

(54) **MUNITION D'ARME A FEU DE GROS CALIBRE POUR LE TIR D'UN PROJECTILE**
GROSSKALIBRIGE FEUERWAFFENMUNITIONSLADUNG ZUM ABFEUERN EINES GESCHOSSES
LARGE-CALIBRE FIREARM ROUND FOR FIRING A PROJECTILE

(30) Priorité: 17.06.2011 FR 1155322
(43) Date de publication de la demande: 23.04.2014
(73) Titulaire: Verney-Carron S.A., 42000 Saint Etienne (FR)
(72) Inventeur: VERNEY-CARRON, Pierre, F-42340 Rivas (FR)
(74) Mandataire: Cabinet Laurent & Charras
(86) Numéro de dépôt international: PCT/FR2012/051258
(87) Numéro de publication internationale: WO 2012/172233

(56) Documents cités:
- FR-A1- 2 669 996
- FR-A1- 2 925 666
- US-A- 3 983 817
- US-A- 4 686 905
- US-A1- 2011 067 593

## Description

L'invention se rattache au secteur technique des munitions d'armes à feu de gros calibre.

Plus particulièrement, l'invention concerne une munition conçue pour le tir de projectiles conformés pour éviter la pénétration à l'impact sur un individu notamment. Le projectile peut se présenter par exemple sous forme d'un corps sphérique, sans pour cela exclure d'autre forme. Le projectile peut être plein et réalisé dans différents matériaux en ayant toujours comme objectif d'éviter toute pénétration à l'impact. Dans une forme de réalisation, le corps sphérique peut délimiter une chambre ou réservoir interne susceptible de recevoir des produits à disperser.

D'une manière parfaitement connue par l'homme du métier, ce type de munition comprend un étui de forme générale cylindrique. L'une des extrémités de l'étui est destinée à recevoir le projectile, tandis que l'autre extrémité présente une chambre apte à recevoir, par exemple, une cartouche propulsive. Le projectile est monté dans un godet engagé à partir de l'extrémité ouverte de l'étui. La cartouche, de dimension réduite et de calibre 12 par exemple, présente, en fermeture, une bourre pour assurer l'étanchéité notamment. Une solution de ce type ressort par exemple de l'enseignement du brevet FR 2.669.996.

Lorsque la cartouche est percutée pour le tir des projectiles, la bourre est éjectée et vient frapper, d'une manière aléatoire, le fond du godet recevant le projectile. Or, l'impact de la bourre peut modifier la trajectoire du projectile, et par conséquent, impacter la précision du tir, notamment lorsque le fond du godet a un profil hémisphérique pour correspondre au projectile.

Il est à souligner, qu'après le tir, la bourre est éjectée dans la nature ce qui va à l'encontre du respect de l'environnement.

L'invention s'est fixée pour but de remédier à ces inconvénients d'une manière simple, sûre, efficace et rationnelle.

Le problème que se propose de résoudre l'invention est de canaliser la bourre au moment du tir, avec pour objectif, qu'elle ne vienne plus en contact avec l'étui recevant le projectile et ne soit plus rejetée dans la nature.

Pour résoudre le problème posé, l'étui présente au moins un moyen apte d'une part, à stopper la bourre au moment de la percussion de la cartouche afin que ladite bourre n'entre pas en contact avec le fond du godet pour qu'il soit directement soumis à la pression des gaz et, d'autre part, à retenir la bourre à l'intérieur de l'étui.

Pour résoudre le problème d'éviter à la bourre d'être en contact avec le fond du godet, le moyen est disposé au dessus de la chambre recevant la cartouche, ou au-dessus de la cartouche lorsque cette dernière déborde de ladite chambre.

Dans une forme de réalisation le moyen est constitué par au moins une tige disposée perpendiculairement à l'axe de l'étui. La tige est une goupille engagée transversalement dans l'alésage de l'étui.

Dans une forme de réalisation le moyen est constitué par un anneau avec capacité de déformation élastique pour être inséré dans l'étui, ledit anneau présentant au moins une branche apte à obturer la chambre recevant la cartouche.

L'invention est exposée ci-après plus en détail à l'aide des figures des dessins annexés dans lesquels :
- la figure 1 est une vue en coupe longitudinale de l'étui selon une forme de réalisation de l'invention et avant mise en place du godet et du projectile.
- la figure 2 est une vue en coupe transversale selon la ligne de II-II de la figure 1.
- la figure 3 est une vue semblable à la figure 1 après mise en place du godet et du projectile sous forme d'un corps sphérique et introduction de la cartouche avec la bourre dans la chambre de l'étui.
- la figure 4 est une vue semblable à la figure 3 après le tir du projectile, montrant la retenue de la bourre dans la chambre de la cartouche.
- la figure 5 est une vue en coupe transversale de l'étui montrant une autre forme de réalisation du moyen de blocage de la bourre.

La munition comprend, d'une manière parfaitement connue, un étui (1) de forme générale cylindrique dont une extrémité (1a) est ouverte tandis que l'extrémité opposée présente une chambre coaxiale (1b) destinée à recevoir une cartouche (2) de dimension réduite. Par exemple, la cartouche (2) est de calibre 12 et présente, en fermeture, une bourre (3). Le projectile (4) est constitué, dans l'exemple des dessins, par un corps sphérique creux ou plein, logé dans un godet (5) engagé à partir de l'extrémité ouverte (1a) de l'étui (1). Dans la forme de réalisation illustrée, le fond (5a) du godet présente un profil hémisphérique correspondant au profil du projectile (4). Le fond (5a) est formé en retrait par rapport à l'une des extrémités du godet (5) de manière à délimiter une zone (5b) pour canaliser la pression des gaz au moment de la percussion de la cartouche (2).

Comme déjà indiqué, le projectile peut présenter d'autre forme géométrique, cylindrique par exemple.

Selon l'invention, l'étui présente au moins un moyen (6) conformé et convenablement positionné à l'intérieur de l'étui (5), pour stopper la bourre au moment de la percussion de la cartouche (2) afin que ladite bourre n'entre pas en contact avec le fond (5a) du godet (5). Le moyen (6) a également pour fonction de retenir la bourre (3) à l'intérieur de l'étui afin qu'elle ne soit pas rejetée dans la nature au moment du tir. Dans ce but, le moyen (6) est disposé au dessus et sensiblement en contact, avec l'extrémité de la chambre (1b) recevant la cartouche (2) et la bourre (3), ou bien au-dessus de l'ensemble cartouche (2), bourre (3), lorsqu'il déborde de ladite chambre.

A partir de cette conception de base différentes formes de réalisation peuvent être envisagées.

Aux figures (1, 2, 3 et 4) le moyen (6) est constitué par au moins une tige (7) disposée perpendiculairement à l'axe longitudinal de l'étui (1). Par exemple, la tige (7) est constituée par une goupille engagée transversalement dans l'alésage de l'étui (1).

Dans une autre forme de réalisation, figure 5 , le moyen (6) est constitué par un anneau (8) avec capacité de déformation élastique pour être inséré dans l'étui (1). Par exemple cet anneau (8) est de forme générale sensiblement circulaire et présente deux branches sensiblement parallèles (8a) et (8b) orientées à l'intérieur de l'anneau, en délimitant une ouverture (8c) afin de conférer l'élasticité recherchée audit anneau (8). L'écartement des deux branches (8a) et (8b) est déterminé pour être inférieur au diamètre de la chambre (1a) recevant la cartouche (2). Les extrémités libres des branches (8a) et (8b) peuvent être recourbées en (8a1) et (8b1) pour faciliter la préhension de l'anneau et sa déformation élastique au moment de l'introduction dans l'étui (1). De la même façon que pour la goupille (7) et comme le montre la figure 5, après introduction, l'anneau (8) est disposé au dessus et sensiblement en contact, avec l'extrémité libre de la chambre (1a), ou de l'ensemble de la cartouche lorsqu'elle déborde de ladite chambre.

Bien évidemment, sans pour cela sortir du cadre de l'invention, d'autres formes de réalisation du moyen (6) peuvent être envisagées à la seule condition d'obturer partiellement la sortie de la chambre (1a) avec pour objectif, de retenir la bourre sans pour autant interdire le passage des gaz.

Il résulte de ces dispositions et comme le montre la figure 4, qu'après avoir percuté la cartouche (2) pour le tir du projectile (4), sous l'effet de la pression des gaz , la bourre (3) est arrêtée par le moyen (6) et demeure à l'intérieur de l'étui (1). La bourre (3) n'est donc plus propulsée contre le godet (5) de sorte que la précision du tir n'est pas affectée.

Les avantages ressortent bien de la description.

## Revendications

1. Munition d'arme à feu de gros calibre, pour le tir d'un projectile (4), ladite munition comprenant un étui (1) de forme générale cylindrique dont une extrémité (1a) est ouverte tandis que l'extrémité opposée est fermée et présente une chambre coaxiale (1b) destinée à recevoir une cartouche propulsive (2) présentant une bourre (3), le projectile (4) étant logé dans un godet (5) engagé à partir de l'extrémité ouverte (1a) dudit étui (1), **caractérisée en ce que** l'étui (1) présente au moins un moyen (6) apte d'une part, à stopper la bourre (3) au moment de la percussion de la cartouche (2) afin que ladite bourre (3) n'entre pas en contact avec le fond (5a) du godet (5) pour qu'il soit directement soumis à la pression des gaz et, d'autre part, à retenir la bourre (3) à l'intérieur de l'étui (1).

2. Munition selon la revendication 1, **caractérisée en ce que** le moyen est disposé au dessus de la chambre (1b) recevant la cartouche (2).

3. Munition selon l'une quelconque des revendications 1 et 2, **caractérisée en ce que** le moyen (6) est constitué par au moins une tige (7) disposée perpendiculairement à l'axe de l'étui (1).

4. Munition selon la revendication 3, **caractérisée, en ce que** la tige (7) est une goupille engagée transversalement dans l'alésage de l'étui (1).

5. Munition selon l'une quelconque des revendications 1 et 2, **caractérisée en ce que** le moyen (6) est constitué par un anneau (8) avec capacité de déformation élastique pour être inséré dans l'étui (1), ledit anneau (8) présentant au moins une branche apte à obturer la chambre (1b) recevant la cartouche (2).

## Patentansprüche

1. Großkalibrige Feuerwaffenmunition für den Abschuss eines Geschosses (4), wobei die genannte Munition ein Etui (1) in allgemeiner zylindrischer Form umfasst, von dem ein Ende (1a) offen ist, während das gegenüberliegende Ende geschlossen ist und eine koaxiale Kammer (1b) aufweist, die zur Aufnahme einer ein Füllmaterial (3) aufweisenden Antriebskartusche (2) bestimmt ist, wobei das Geschoss (4) in einem Becher (5) untergebracht ist, der ab dem offenen Ende (1a) des genannten Etuis (1) eingegriffen ist, **dadurch gekennzeichnet, dass** das Etui (1) wenigstens ein Mittel (6) aufweist, das einerseits geeignet ist, das Füllmaterial (3) zum Zeitpunkt der Perkussion der Kartusche (2) zu stoppen, damit das genannte Füllmaterial (3) nicht mit dem Boden (5a) des Bechers (5) in Kontakt kommt, damit es direkt dem Druck der Gase unterworfen wird, und andererseits das Füllmaterial (3) im Innern des Etuis (1) zurückzuhalten.

2. Munition gemäß Anspruch 1, **dadurch gekennzeichnet, dass** das Mittel oberhalb der die Kartusche (2) aufnehmenden Kammer (1b) angeordnet ist.

3. Munition gemäß einem der Ansprüche 1 und 2, **dadurch gekennzeichnet, dass** das Mittel (6) aus wenigstens einem Schaft (7) gebildet ist, der lotrecht zur Achse des Etuis (1) angeordnet ist.

4. Munition gemäß Anspruch 3, **dadurch gekennzeichnet, dass** der Schaft (7) ein transversal in die Bohrung des Etuis (1) eingegriffener Stift ist.

5. Munition gemäß einem der Ansprüche 1 und 2, **dadurch gekennzeichnet, dass** das Mittel (6) aus einem Ring (8) mit elastischer Deformationskapazität, um in das Etui (1) eingefügt zu werden, besteht, wobei der genannte Ring (8) wenigstens einen Zweig aufweist, der geeignet ist, die die Kartusche (2) aufnehmende Kammer (1b) zu verschließen.

## Claims

1. Large-caliber firearm munition for firing a projectile (4), with the said munition including a case (1) of basically-cylindrical form, of which one end (1a) is open whereas the opposite end is closed and has a coaxial chamber (1b) intended to accommodate a propulsive cartridge (2) having a wadding (3), with the projectile (4) being lodged in a cell (5) inserted from the open end (1a) of the said case (1), **characterized by** the fact that the case (1) has at least one means (6) suitable firstly for stopping the wadding (3) at the moment of percussion of the cartridge (2), so that the said wadding (3) does not come into contact with the bottom (5a) of the cell (5), so that it is directly exposed to the pressure of the gases and, secondly, for retaining the wadding (3) within the case (1).

2. Munition according to claim 1, **characterized by** the fact that the means is positioned above the chamber (1b) accommodating the cartridge (2).

3. Munition according to either of claims 1 and 2, **characterized by** the fact that the means (6) is composed of at least one rod (7) positioned perpendicularly to the axis of the case (1).

4. Munition according to claim 3, **characterized by** the fact that the rod (7) is a pin engaged transversally into the bore of the case (1).

5. Munition according to either of claims 1 and 2, **characterized by** the fact that the means (6) is composed of a ring (8) with elastic deformation capability to be inserted into the case (1), with the said ring (8) having at least one branch able to blank-off the chamber (1b) accommodating the cartridge (2).
